# EUROPÄISCHE PATENTSCHRIFT

(11) **EP 0 039 374 B1**
(45) Veröffentlichungstag und Bekanntmachung des Hinweises auf die Patenterteilung: **26.03.1986**
(21) Anmeldenummer: 80108260.3
(22) Anmeldetag: 31.12.1980
(51) Int. Cl.: B65D 35/44

(54) **Tube mit Schraubverschluss**
Tube with screw cap
Tube avec bouchon à vis

(30) Priorität: 02.05.1980 DE 3016922
(43) Veröffentlichungstag der Anmeldung: 11.11.1981
(73) Patentinhaber: Kutterer, Franz, D-7500 Karlsruhe 21 (DE)
(72) Erfinder: Kutterer, Franz, D-7500 Karlsruhe 21 (DE)
(74) Vertreter: Trappenberg, Hans

## Beschreibung

Die Erfindung betrifft eine aus Kunststoff oder Metall gefertigte Tube, deren Tubenhals mündungsseitig mit einer Membrane verschlossen ist und die zum Aufschrauben einer aus Kunststoff gefertigten Verschlußkappe ein Gewinde aufweist, wobei in der äußeren oder inneren Verschlußkappen-Stirnfläche ein Hohldorn zum Durchdrücken dieser Membrane vorgesehen ist, dessen Außendurchmesser der Tubenhalsweite entspricht und dessen ringförmige Stirnkante als eine ins Innere des Hohldorns hin abgeschrägte Schneidkante ausgebildet ist (FR-A-1246832).

Die den Tubenhals verschließende Membrane soll dazu dienen, den Tubeninhalt bis zum Öffnen der Tube keimfrei zu verschließen. Damit können sowohl bei Luftzutritt schnell verderbliche Füllungen über einen längeren Zeitraum aufbewahrt, wie auch beispielsweise Arzneimittel steril gehalten werden. Das Öffnen der Tube erfolgt im allgemeinen durch einen im Schraubverschluß vorgesehenen Dorn, mit dem die Membrane in das Tubeninnere hinein durchgedrückt werden kann. Dieser Dorn ist üblicherweise im Kopf des Schraubverschlusses untergebracht, um den Schraubverschluß fest auf den Tubenhals aufschrauben, die empfindliche Membrane damit also auch gegen mechanischen Angriff schützen zu können. Es besteht aber auch die Möglichkeit, den Hohldorn im Inneren des Schraubverschlusses unterzubringen, wobei jedoch Maßnahmen vorzusehen sind, um ein ungewolltes Eindrücken der Membrane beim Aufschrauben des Schraubverschlusses zu verhindern.

Bei diesen bekannten Tubenausführungen wird es als nachteilig empfunden, daß die Membrane in das Innere der Tube hineingedrückt wird, da dadurch Teile dieser durchgedrückten Membrane mit dem Tubeninhalt wieder austreten oder sie sich zumindest zurückstellen und damit zu Unannehmlichkeiten führen können.

Um diesem Nachteil zu begegnen, sind bereits verschiedene Verschlußausführungen für derartige Tuben bekannt geworden.

Bei einer ersten Ausführung nach der CH-A-318 365 schneidet ein im Inneren der Verschlußkappe angeordneter Hohldorn ein zentrisches Loch aus der Membrane aus, wobei das ausgeschnittene Plättchen im Inneren des Hohldorns verbleiben soll. Hierbei weist der Hohldorn nach außen abgeschrägte Schneidkanten auf, die die Kante des am Tubenhals verbleibenden Membranteils ins Innere der Tube hinein abdrükken. Dieser Ausführung hängen damit mehrere Mängel an: Einmal wird nur ein geringer Teil des durch die Tubenhalswandung vorgegebenen Austrittsquerschnittes freigelegt, der noch durch Zurückstellen der weggedrückten Kanten des verbleibenden Membranmaterials eingeengt werden kann, zum anderen kann das abgedrängte Membranmaterial einreißen und durchaus mit dem Tubeninhalt austreten und schließlich ist auch keine Sicherheit dafür gegeben, daß das ausgeschnittene Membranplättchen im Inneren des Hohldorns verbleibt. Dieses Plättchen stimmt hinsichtlich seines Durchmessers mit dem Innendurchmesser des Hohldorns überein und kann daher durchaus, der Schwerkraft folgend, wieder aus dem Hohldorn herausfallen. Um die oben aufgezeigten Nachteile zu beheben, muß jedoch gefordert werden, daß Sicherheit dafür besteht, daß keinerlei Membranteile mit dem Tubeninhalt austreten können.

Bei einer weiter bekannten Ausführung nach der FR-A-12 46 832 wird dem dadurch Rechnung getragen, daß auf der Membrane ein zentrischer Zapfen vorgesehen ist, in den ein im Hohldorn vorgesehenes Schneidgewinde einschneiden kann. Beim Aufschrauben des Verschlußkopfes ergreift dieses Schneidgewinde den Zapfen, wodurch, beim Abschneiden der Membrane durch den Hohldorn, dieser Zapfen mitsamt der abgeschnittenen Membrane im Hohldorn verbleibt. Nachteilig bei dieser Ausführung ist, daß im Hohldorn ein Schneidgewinde vorgesehen werden muß, um das sichere Erfassen des Zapfens beziehungsweise des Membranteiles zu gewährleisten. Es müssen damit in dem Verschlußkopf, der schließlich einen sehr geringen Wert hat, auf recht komplizierte Art und Weise, und damit außerordentlich teuer, zwei unterschiedliche Innengewinde eingebracht werden. Damit ist jedoch eine derart verschlossene Tube kaum noch verkaufsfähig.

Weiter bekannt, nach der FR-A-290 640, ist ebenfalls eine Konstruktion, bei der ein Hohldorn in der Verschlußkappe untergebracht ist und beim Eindrehen eine Öffnung in die Membrane einschneidet. Auch hier sind die Schneidkanten des Hohldorns nach außen abgeschrägt, verbunden mit dem oben angegebenen Nachteil des Abdrückens der verbleibenden Membranteile in das Innere des Tubenhalses.

Bei einer weiteren bekannten Ausführung nach der FR-A-14 53 763 wird ebenfalls durch eine zur Achse des Hohldorns schrägliegende Stirnfläche lediglich eine Öffnung in die Membrane eingeschnitten, ohne daß das ausgeschnittene Membranteil gehalten wird.

Aufgabe der Erfindung ist es, eine Tube mit Schraubverschluß anzugeben, deren Tubenhals zwar in bekannter und bewährter Weise durch eine Membrane verschlossen ist, die jedoch so zu öffnen ist, daß das Membranmaterial, auch nicht teilweise, in das Innere der Tube hineingedrückt, sondern sicher im Schraubverschluß gehalten ist.

Erreicht wird dies nach der Erfindung einmal dadurch, daß zentrisch im Hohldorn ein über die Schneidkante hinausragender Führungsdorn angeordnet ist oder, in Umkehrung dieses Erfindungsgedankens, dadurch, daß auf der Membrane ein zentrisch nach außen stehender hohler Zapfen angeordnet ist, dessen Außendurchmesser mit der lichten Weite des Hohldorns übereinstimmt.

Nicht mehr also wie bei den bekannten Ausführungen wird ein Loch in die Membrane eingeschnitten und das ausgeschnittene Plättchen in den Hohldorn hineingeführt, ohne dort gehalten zu sein, sondern es wird, vor dem Ausschneiden. dieses Plättchens, das Plättchen entweder durch den Führungsdorn, der zentrisch im Hohldorn angeordnet ist, oder dadurch erfaßt, daß die Membrane mit einem hohlen Zapfen verbunden ist, der beim Aufschrauben in den Hohldorn hineingezwängt wird.

Zur zweiten Ausführung, bei der die Membrane mit einem nach außen stehenden hohlen Zapfen ausgestattet ist, ist zu bemerken, daß zwar auch die bekannte Ausführung nach der FR-A-1246832 einen nach außen stehenden Zapfen aufweist, daß zum Erfassen dieses Zapfens und des daranhängenden Membranmaterials jedoch im Innern des Hohldorns kein Gewinde vorgesehen sein muß, das sich in diesen Zapfen einschneidet. Dadurch, daß nach der Erfindung dieser Zapfen nunmehr hohl ausgebildet ist, kann er sich ohne weiteres beim Aufschrauben der Verschlußkappe in den hohlzylindrisch ausgeführten Hohldorn hineinzwängen, so daß er auch ohne Gewinde sicher gehalten ist. Dies bringt nicht nur bedeutende Fertigungsvorteile, sondern es kann auch beliebiges Material verwendet werden, das nicht wie im Fall der FR-A-12 46 832 das Ein-. schneiden von Gewinde gestatten muß.

Wird der Führungsdorn einem weiteren Erfindungsmerkmal nach aufgerauht oder quer geriffelt, oder weist er, mit Abstand von seiner Spitze, vorzugsweise einer Ringwulst oder einer ringförmigen Vertiefung im Hohldorn gegenüberliegend eine ringförmige Aussparung auf, so wird sich auch ein losgetrenntes Membranplättchen aus unelastischem Material, beispielsweise aus Metallfolie, so auf dem Führungsdorn beziehungsweise zwischen Führungsdorn und Innenwandung des Hohldorns so festklemmen, daß es keinesfalls mehr in das Innere der Tube gelangen kann. Eine weitere Ausführung sieht ein Gewinde auf dem Führungsdorn vor, wobei dieses Gewinde steigungsgleich oder auch mit höherer Steigung ausgeführt werden kann als das Verschlußkappen-Aufschraubgewinde. Der Führungsdorn schraubt sich bei dieser Ausführungsform in die Membrane ein, die, wird sie anschließend von dem Hohldorn losgeschnitten, sicher auf dem Gewinde dieses Führungsdorns gehalten ist. Ein derartiges Außengewinde auf dem Führungsdorn ist, im Gegensatz zu dem bekannten Schneid-Innengewinde, unschwer herzustellen, so, daß es die Ausführung dieser Verschlußkappe praktisch nicht verteuert.

Zum leichteren Abscheren der Membrane kann diese auch mit einer, bei der Tubenhalswandung angeordneten kreisförmigen Einkerbung versehen sein.

Auf der Zeichnung sind Ausführungsbeispiele des Erfindungsgegenstandes schematisch dargestellt, und zwar zeigen:
Fig. 1 eine erste Ausführungsform an einem Tubenlängsschnitt mit aufgesetzter Verschlußkappe und
Fig. 2 in gleicher Darstellungsweise eine aufgeschraubte Verschlußkappe,
Fig. 3 die Kopfseite einer Verschlußkappe mit Hohldorn,
Fig. 4 eine Ausführung mit einem Führungsdorn mit Gewinde,
Fig. 5 in gleicher Darstellung wie Fig. 1 eine Membrane mit Zapfen und
Fig. 6 diese Ausführung mit aufgeschraubter Verschlußkappe.

Eine Tube 1 ist mündungsseitig mit einem Kunststoffgewinde 2 versehen, auf das eine Verschlußkappe 6 aufgeschraubt werden kann. Der Tubenhals 10 der Tube 1 ist durch eine Membrane 3 verschlossen, die randständig mit einer Einkerbung 5 versehen ist.

Im Inneren der Verschlußkappe 6 ist ein Hohldorn 7 angeordnet, dessen ringförmige Stirnkante als zackenförmige, nach innen abgeschrägte Schneidkante 8 ausgebildet ist. Zentrisch im Inneren dieses Hohldorns 7 ist ein Führungsdorn 9 angeordnet, dessen Spitze über die Schneidkante 8 hinausragt.

Fig. 2 zeigt den Zustand nach dem Aufschrauben der Verschlußkappe 6 auf das Kunststoffgewinde 2. Bei diesem Aufschrauben durchbohrt zuerst der Führungsdorn 9 die Membrane 3, wodurch sich das Membranmaterial 3 bereits elastisch an den Führungsdorn 9 anklammert. Im weiteren Verlauf der Eindrehbewegung trennt die Schneidkante 8 die Membrane 3 vom Tubenhals 10 ab, so daß sie etwa in die Lage wie in Fig. 2 dargestellt gedrückt wird.

Deutlicher ist dies nochmals in Fig. 3 gezeigt, wo auch dargestellt ist, wie der Hohldorn in den Kopf der Verschlußkappe 7 eingesetzt werden kann. In Fig. 3 ist sowohl der Führungsdorn 9, wie auch der Hohldorn 7 quer geriffelt 11, um einen sicheren Halt des abgescherten Membranplättchens 3 zu erreichen.

Fig. 4 zeigt eine Ausführung mit einem Führungsdorn 9, der mit einem Gewinde 12 versehen ist. Beim Aufschrauben dieser Verschlußkappe 6 trifft zuerst der spitze Führungsdorn 9 auf die Membrane 3 auf, durchbohrt sie und schraubt sich in das Material der Membrane 3 ein. Erst danach trifft die Schneidkante 8 des Hohldorns 7 auf das Membranmaterial und schneidet das Membranplättchen von der Tubenhalswandung ab. Dieses Membranplättchen 3 wird nun jedoch sicher auf dem Gewinde 12 des Führungsdorns 9 gehalten, abgesehen davon, daß es ja auch noch in das Innere des Hohldorns 7 eingepreßt ist.

In den Fig. 5 und 6 ist schließlich eine Ausführung gezeigt, bei der auf der Membrane 3 ein hohler und daher elastisch nachgiebiger Zapfen 4 angebracht ist. Über diesen Zapfen 4 schiebt sich beim Aufschrauben der Verschlußkappe 6 auf das Kunststoffgewinde 2 der Hohldorn 7, der im weiteren Verlauf der Aufdrehbewegung die Membrane 3 abschert. Dieser Zustand ist in Fig. 6 gezeigt, woraus auch ersichtlich ist, daß diese abgescherte Membrane nun sicher in der Verschlußkappe 6 gehalten ist.

## Patentansprüche

1. Aus Kunststoff oder Metall gefertigte Tube (1), deren Tubenhals (10) mündungsseitig mit einer Membrane (3) verschlossen ist und die zum Aufschrauben einer aus Kunststoff gefertigten Verschlußkappe (6) ein Gewinde (2) aufweist, wobei in der äußeren oder inneren Verschlußkappen-Stirnfläche ein Hohldorn (7) zum Durchdrücken dieser Membrane (3) vorgesehen ist, dessen Außendurchmesser der Tubenhalsweite entspricht und dessen ringförmige Stirnkante als eine ins Innere des Hohldorns (7) hin abgeschrägte Schneidkante (8) ausgebildet ist, dadurch gekennzeichnet, daß zentrisch im Hohldorn (7) ein über die Schneidkante (8) hinausragender Führungsdorn (9) angeordnet ist.

2. Aus Kunststoff oder Metall gefertigte Tube (1), deren Tubenhals (10) mündungsseitig mit einer Membrane (3) verschlossen ist und die zum Aufschrauben einer aus Kunststoff gefertigten Verschlußkappe (6) ein Gewinde (2) aufweist, wobei in der äußeren oder inneren Verschlußkappen-Stirnfläche ein Hohldorn (7) zum Durchdrücken dieser Membrane (3) vorgesehen ist, dessen Außendurchmesser der Tubenhalsweite entspricht und dessen ringförmige Stirnkante als eine ins Innere des Hohldorns (7) hin abgeschrägte Schneidkante (8) ausgebildet ist, dadurch gekennzeichnet, daß die Membrane (3) einen zentrisch nach außen stehenden hohlen Zapfen aufweist, dessen Außendurchmesser mit der lichten Weite des Hohldorns (7) übereinstimmt.

3. Tube nach Anspruch 1 oder 2, dadurch gekennzeichnet, daß im Inneren des Hohldorns (7) mit Abstand von der Schneidkante (8) eine ringförmige Vertiefung oder ein Ringwulst vorgesehen ist.

4. Tube nach Anspruch 1 oder 2, dadurch gekennzeichnet, daß die Innenseite des Hohldorns (7) aufgerauht oder quer geriffelt (11) ist.

5. Tube nach Anspruch 1,.dadurch gekennzeichnet, daß der Führungsdorn (9) aufgerauht, quer geriffelt oder mit einem Gewinde versehen ist.

6. Tube nach einem oder mehreren der vorhergehenden Ansprüche, dadurch gekennzeichnet, daß die Membrane (3) mit einer bei der Tubenhalswandung angeordneten, kreisförmigen Einkerbung versehen ist.

## Revendications

1. Tube souple (1) fabriqué en matière synthétique ou en métal, dont le col (10) est fermé du côté de l'embouchure par un opercule (3), qui présente un filetage (2) pour le vissage d'un capuchon de fermeture (6) fabriqué en matière synthétique et dans la surface frontale extérieure ou intérieure du capuchon de fermeture, un mandrin creux (7) destiné à percer cet opercule (3) et dont le diamètre extérieur correspond à la largeur du col du tube souple et dont le bord frontal annulaire est conçu sous la forme d'un tranchant (8) biseauté en direction de l'intérieur du mandrin creux (7), caractérisé en ce que dans le mandrin creux (7) est disposé de façon centrée un mandrin de guidage (9) dépassant le tranchant (8).

2. Tube souple (1) fabriqué en matière synthétique ou en métal, dont le col (10) est fermé du côté de l'embouchure par un opercule (3), qui présente un filetage (2) pour le vissage d'un capuchon de fermeture (6) fabriqué en matière synthétique et dans la surface frontale extérieure ou intérieure du capuchon de fermeture, un mandrin creux (7) destiné à percer cet opercule (3) et dont le diamètre extérieur correspond à la largeur du col du tube souple et dont le bord frontal annulaire est conçu sous la forme d'un tranchant (8) biseauté en direction de l'intérieur du mandrin creux (7), caractérisé en ce que l'opercule (3) présente un tenon creux dirigé de façon centrée vers l'extérieur et dont le diamètre extérieur concorde avec la largeur libre du mandin creux (7).

3. Tube souple selon l'une des revendications 1 et 2, caractérisé en ce qu'à l'intérieur du mandrin creux (7) est prévu, avec espacement relativement au tranchant (8), un creux annulaire ou un bourrelet annulaire.

4. Tube souple selon les revendications 1 et 2, caractérisé en ce que l'intérieur du mandrin creux (7) est dépoli ou strié transversalement (11).

5. Tube souple selon la revendication 1, caractérisé en ce que le mandrin de guidage (9) est dépoli, strié transversalement ou muni d'un filetage.

6. Tube souple selon une ou plusieurs des revendications précédentes, caractérisé en ce que l'opercule (3) est muni d'une entraille circulaire disposée près de la paroi du col du tube souple.

## Claims

1. A tube (1) made of plastics or metal, whose neck (10) is closed at its mouth with a membrane (3) and which has a thread (2) for the screwing on of a closure-cap (6) made of plastics, wherein for piercing this membrane (3) there is provided in the outer or inner surface of the closure-cap a hollow piercer (7) whose outer diameter corresponds to the width of the tube neck and whose annular frontal edge is formed as a cutting edge (8) bevelled towards the inside of the hollow piercer (7) characterized in that guiding spike (9) projecting beyond the cutting edges (8) is provided centrally in the hollow piercer (7).

2. A tube (1) made of plastics or metal, whose neck (10) is closed at its mouth with a membrane (3) and which has a thread (2) for the screwing on of a closure-cap (6) made of plastics wherein for piercing this membrane (3) there is provided in the outer or inner surface of the closure-cap a hollow piercer (7) whose outer diameter corresponds to the width of the tube neck and whose annular frontal edge is formed as a cutting edge (8) bevelled towards the inside of the hollow piercer (7) characterized in that the membrane (3) has a hollow peg extending centrally towards the outside whose outer diameter corresponds to the inner width of the hollow piercer (7).

3. A tube according to Claim 1 or 2 characterized in that an annular cavity or bulge spaced. from the cutting edge (8) is provided in the interior of the hollow piercer (7).

4. A tube according to Claim 1 or 2 characterized in that the inner surface of the hollow piercer (7) is roughened or transversely corrugated (11).

5. A tube according to Claim 1 characterized in that the guiding spike (9) is roughened, transversely corrugated or provided with a thread.

6. A tube according to one or more of the preceding claims characterized in that the membrane (3) is provided with a circular indentation adjacent to the tube neck wall.
